# EUROPÄISCHE PATENTSCHRIFT

(11) **EP 2 301 881 B1**
(45) Veröffentlichungstag und Bekanntmachung des Hinweises auf die Patenterteilung: **30.05.2012**
(21) Anmeldenummer: 10010465.2
(22) Anmeldetag: 24.09.2010
(51) Int. Cl.: B66B 17/34, B66B 5/00

(54) **Aufzugsanlage mit Verriegelungsvorrichtung**
Lift assembly with locking device
Installation d'ascenseur dotée d'un dispositif de verrouillage

(30) Priorität: 29.09.2009 DE 102009048489
(43) Veröffentlichungstag der Anmeldung: 30.03.2011
(73) Patentinhaber: Aufzugswerke M. Schmitt & Sohn GmbH & Co., 90402 Nürnberg (DE)
(72) Erfinder: Schmidt, Klaus, 90489 Nürnberg (DE); Meyer, Wilfried Michael, 91575 Windsbach (DE)
(74) Vertreter: LOUIS, PÖHLAU, LOHRENTZ

(56) Entgegenhaltungen:
- EP-A1- 1 437 320
- EP-A1- 1 916 214
- JP-A- 11 228 049
- JP-A- 2007 246 212

## Beschreibung

Die Erfindung betrifft eine Aufzugsanlage mit einer Aufzugskabine, einer ortsfest angeordneten Führungsschieneneinrichtung mit mindestens einer Führungsschiene und einem Antriebsmotor, um die Aufzugskabine entlang der mindestens einen Führungsschiene auf und ab zu bewegen, wobei die Aufzugskabine ein Kabinendach und einen oberen Querträger aufweist, auf dem eine Verriegelungseinrichtung angeordnet ist, die in einer Verriegelungsstellung mit der mindestens einen Führungsbahn in Verriegelungseingriff bringbar ist.

Aufzugskabinen können zur Wartung des Aufzugs in eine obere Endstellung verfahren werden, wobei sich ein Monteur bei den Wartungsarbeiten auf dem Kabinendach aufhält. Zur Vermeidung von Unfällen durch unbeabsichtigt bewegte Kabinen während der Wartungsarbeiten sind Verriegelungseinrichtungen bekannt, die vom Monteur bei den Wartungsarbeiten eingeschaltet werden, um die Aufzugskabine zu fixieren. Es sind solche Verriegelungseinrichtungen bekannt, die in der Verriegelungsstellung an den im Schacht angeordneten ortsfesten Führungsschienen der Aufzugskabine über einen Riegelbolzen in Eingriff kommen, siehe zum Beispiel EP 1 437 320 A1 oder JP 2007246212.

Derartige Verriegelungseinrichtungen können sich in der Verriegelungsstellung verklemmen, wenn während der Wartungsarbeiten die durch die Bremse oder den Antrieb festgestellte Aufzugskabine sich etwas nach oben oder nach unten bewegt. Dabei wird die Aufzugskabine eine nach oben oder nach unten gerichtete Kraft auf die Verriegelungseinrichtung ausüben, die zum Verklemmen der Verriegelungseinrichtung führt. Wegen der auftretenden hohen Kräfte ist die Verriegelungseinrichtung nun nicht mehr von Hand lösbar.

Aufgabe der vorliegenden Erfindung ist es, eine Aufzugsanlage mit Verriegelungseinrichtung anzugeben, die aus der Verriegelungsstellung leicht und sicher lösbar ist.

Erfindungsgemäß wird diese Aufgabe mit dem Gegenstand des Anspruchs 1 gelöst. Es handelt sich dabei um eine Aufzugsanlage mit einer Aufzugskabine, einer ortsfest angeordneten Führungsschieneneinrichtung mit mindestens einer Führungsschiene und einem Antriebsmotor, um die Aufzugskabine entlang der mindestens einen Führungsschiene auf und ab zu bewegen. Hierbei ist vorgesehen, dass die Aufzugskabine ein Kabinendach und einen oberen Querträger aufweist, auf dem eine Verriegelungseinrichtung angeordnet ist, die - in einer Verriegelungsstellung mit der mindestens einen Führungsbahn in Verriegelungseingriff bringbar ist. Es ist dabei vorgesehen, dass die Verriegelungseinrichtung mindestens einen Schwenkarm aufweist, der mit seinem einen Ende an dem oberen Querträger der Aufzugskabine angelenkt ist und mit seinem freien anderen Ende eine Verriegelungsvorrichtung aufweist;
dass der mindestens eine Schwenkarm auf dem Querträger so angeordnet und gelagert ist, dass er in eine zu dem Querträger im Wesentlichen parallele Ruhestellung und in eine nach oben ausgelenkte Verriegelungsstellung schwenkbar ist;
dass die auf dem Ende des mindestens einen Schwenkarms angeordnete Verriegelungsvorrichtung in der Verriegelungsstellung des Schwenkarms in Verriegelungseingriff mit der mindestens einen Führungsschiene bringbar ist; und
dass der mindestens eine Schwenkarm eine Längenverstelleinrichtung aufweist.

Über die längenverstellbare Schwenkarmeinrichtung wird es auf besonders einfache Weise möglich, die Verriegelungseinrichtung in und außer Verriegelungseingriff zu bringen, da eine Anpassung zur Höhenposition der Aufzugskabine und Position der Verriegelungsstelle an der Führungsschiene möglich wird. Besondere Vorteile ergeben sich mit Verriegelungseinrichtungen, bei denen ein Verriegelungsbolzen vorgesehen ist, der mit der Führungsschiene und/oder mit der schwenkarmseitigen Verriegelungsvorrichtung zusammenwirkt indem er in eine Riegelaufnahme der schwenkarmseitigen Verriegelungsvorrichtung und/oder in eine Riegelaufnahme in der Führungsschiene eingreift. Während der Wartung an der Bremse oder am Antriebsmotor kann die Aufzugskabine unter Umständen durch das Gewicht der Kabine und/oder durch das Gegengewicht nach unten oder nach oben beaufschlagt werden und durch eine entsprechende gegebenenfalls minimale Auf- und/oder Abbewegung eine Verklemmung des Riegelbolzens verursachen. Aufgrund der Längenverstellbarkeit des Schwenkarms wird eine solche Verriegelungseinrichtung der erfindungsgemäßen Aufzugsanlage auch bei verklemmtem Riegelbolzen von Hand leicht lösbar, indem der Schwenkarm in seiner Länge so verstellt wird, dass der Riegelbolzen entlastet wird und von Hand entfernt werden kann. Der längenverstellbare Schwenkarm wirkt in diesem Falle als Aushebevorrichtung zum Entriegeln.

Es kann vorgesehen sein, dass die Längenverstelleinrichtung selbsthemmend ausgebildet ist. Das bietet den Vorteil, dass eine gesonderte Feststelleinrichtung zur Fixierung der eingestellten Länge des Schwenkarms entbehrlich ist und weiter Bedienungsfehler vermieden werden.

Es kann weiter vorgesehen sein, dass die Längenverstelleinrichtung ein Schraubgetriebe ist. Das Schraubgetriebe bietet den Vorteil, dass zur Längenverstellung des Schwenkarms eine verhältnismäßig geringe Verstellkraft aufzuwenden ist.

Weiter kann vorgesehen sein, dass ein linker Schwenkarm zur Verriegelung an einer linken Führungsschiene und ein rechter Schwenkarm zur Verriegelung an einer rechten Führungsschiene vorgesehen ist, wobei die Aufzugskabine zwischen der linken und der rechten Führungsschiene angeordnet ist. Durch die symmetrische Ausbildung der Verriegelungseinrichtung ist zum einen eine gute, insbesondere gleichmäßige Lastverteilung erreicht und zum anderen bietet die redundante Ausbildung mit zwei Schwenkarmen eine hohe Sicherheit.

In einer vorteilhaften Ausbildung kann vorgesehen sein, dass das Schraubgetriebe als Spannschloss ausgebildet ist mit einem Rechts- und einem Linksgewinde sowie zwei Gewindestangen, die in das Spannschloss eingreifen.

Weiter kann vorgesehen sein, dass das Schraubgetriebe aus einer Doppelmutter mit einem Rechts- und einem Linksgewinde sowie zwei Gewindestangen, die in die Doppelmutter eingreifen, gebildet ist.

In einer weiteren vorteilhaften Ausbildung kann vorgesehen sein, dass das Schraubgetriebe aus einer Doppelschraube mit einem Rechts- und einem Linksgewinde sowie zwei Muttern, die die Doppelschraube übergreifen, gebildet ist.

Es kann auch vorgesehen sein, dass das Schraubgetriebe aus einer hülsenförmigen Mutter und einer in die hülsenförmige Mutter eingreifenden Gewindestange gebildet ist, wobei die Mutter mit dem Schwenkarm starr verbunden ist und die Gewindestange mit dem Schwenkarm drehbar verbunden ist oder umgekehrt.

Bei jeder der vier vorgenannten Ausbildungen können Hilfselemente vorgesehen sein, um die Betätigungskraft durch Ausnutzung des Hebelgesetzes zu verringern, beispielsweise Backenflächen zum Ansetzen eines Schraubenschlüssels oder Öffnungen zum Einsetzen eines Hebels oder dergleichen.

In bevorzugten Ausführungen kann vorgesehen sein, dass die Längenverstelleinrichtung in den Schwenkarm integriert ist. Der Schwenkarm kann also beispielsweise im Wesentlichen aus zwei Gewindestangen gebildet sein, die durch eine Doppelmutter miteinander verbunden sind. Eine derartige Doppelmutter wird auch als Spannschloss bezeichnet.

Weiter kann vorgesehen sein, dass der Schwenkarm mittelbar oder unmittelbar mit einem auf dem Kabinendach angeordneten Schaltelement zusammenwirkt, wobei das Schaltelement betätigt ist, sobald der Schwenkarm aus seiner Ruhestellung geschwenkt ist. Das Schaltelement kann bevorzugt vorgesehen sein, um ein irrtümliches Ingangsetzen der Aufzugskabine zu vermeiden.

Weiter kann an dem Schwenkarm ein Betätigungselement angeordnet sein, das mit dem Schaltelement zusammenwirkt.

In einer vorteilhaften Ausbildung kann vorgesehen sein, dass das Schaltelement als ein Schalter ausgebildet ist, der unmittelbar oder mittelbar den Stromkreis des Aufzugmotors unterbricht. Bei mittelbarer Betätigung kann der Schalter mit einem Eingang einer Steuerungseinrichtung verbunden sein, die u. a. den Betrieb des Aufzugmotors steuert.

Es kann auch vorgesehen sein, dass das Schaltelement als ein berührungsloser Sensor ausgebildet ist. Bei dem Sensor kann es sich beispielsweise um einen magnetischen Sensor, wie einen Hallsensor, oder um einen optischen Sensor handeln.

Es kann vorgesehen sein, dass die an dem freien Ende des Schwenkarms angeordnete Verriegelungsvorrichtung eine gelenkig gelagerte Riegelbolzenaufnahme aufweist und die mindestens eine Führungsschiene ein schließblechartiges Verriegelungsblech aufweist und ein Riegelbolzen vorgesehen ist, der im Verriegelungseingriff mit der Riegelbolzenaufnahme der Verriegelungsvorrichtung und dem schließblechartigen Verriegelungsblechs der mindestens einen Führungsschiene zusammenwirkt. Es ist also vorgesehen, die Verriegelungsvorrichtung nach dem Prinzip des Formschlusses auszubilden.

Die Erfindung wird nun anhand von Ausführungsbeispielen näher erläutert. Es zeigen
- Fig. 1: ein erstes Ausführungsbeispiel einer Verriegelungseinrichtung der erfindungsgemäßen Aufzugsanlage;
- Fig. 2: die Verriegelungseinrichtung in Fig. 1 in der Draufsicht;

Fig. 1 und 2 zeigen eine Verriegelungseinrichtung 1 einer Aufzugsanlage, die auf dem Kabinendach einer Aufzugskabine 2 angeordnet ist. Die Aufzugskabine 2 ist an einer linken T-förmigen Führungsschiene 211 und einer rechten T-förmigen Führungsschiene 21 r geführt.

Die Aufzugskabine 2 wird über einen nicht dargestellten Antriebsmotor zur vertikalen Bewegung entlang den Führungsschienen angetrieben. Um die Aufzugskabine 2 mit dem Abtrieb des Antriebsmotors zu verbinden, kann eine nicht dargestellte Seileinrichtung vorgesehen sein, die über eine von dem Antriebsmotor angetriebene Treibscheibe angetrieben ist. Anstelle der Seileinrichtung kann jedoch auch eine Antriebseinrichtung vorgesehen sein, die am Boden der Aufzugskabine angreift und hydraulisch angetrieben ist. Die Antriebseinrichtung kann also wie an sich bekannt bei den Aufzugsanlagen unterschiedlich gestaltet sein. Wesentlich ist, dass die Aufzugskabine an einer oder mehreren ortsfest angeordneten Führungsschienen 21l, 21r geführt ist und dass die Verriegelungseinrichtung 1 auf dem Kabinendach angeordnet ist und die Verriegelungseinrichtung 1 in der Verriegelungsstellung mit einer der beiden Führungsschienen 21l, 21r zusammenwirkt, so dass die Aufzugskabine 2 an den Führungsschienen verriegelt gehalten ist.

Die Verriegelungseinrichtung 1 weist zwei Schwenkarme 11 auf, die über Schwenklager 221 schwenkbar mit einem auf dem Kabinendach angeordneten Querträger 22 verbunden sind. Die Schwenkarme 11 liegen in Ruhestellung auf dem Querträger 22 auf, wobei die Längsachsen der Schwenkarme 11 parallel zur Längsachse des Querträgers 22 sind. In dem in Fig. 1 und 2 dargestellten Ausführungsbeispiel ist der rechte Schwenkarm in Ruhestellung.

Wird nun die Aufzugskabine 2 zu Wartungszwecken in ihre obere Endstellung verfahren, ist vorgesehen, dass die beiden Schwenkarme 11 in Richtung auf die linke bzw. rechte Führungsschiene 21l, 21r ausgeschwenkt werden und mittels eines Riegelbolzens 113r auf der Führungsschiene fixiert werden. Die Schwenkarme 11 weisen an ihrem den Schwenklagern 221 abgewandten Endabschnitt eine gelenkig gelagerte Riegelbolzenaufnahme 113 auf. Die Riegelbolzenaufnahme 113 ist mit einen U-förmig ausgebildeten Endabschnitt ausgebildet, der wie auch die Führungsschiene ein Durchgangsloch aufweist, das zur Aufnahme des Riegelbolzens 113r bestimmt ist und das im fixierten Zustand des Schwenkarms 11 von dem Riegelbolzen 113r durchgriffen ist. Bei dem Riegelbolzen 113r kann es sich beispielsweise um eine Befestigungsschraube handeln, die in ein Innengewinde der Riegelbolzenaufnahme 113 eingreift. Die Riegelbolzenaufnahme 113 und der Riegelbolzen 113r bilden eine formschlüssige Verbindungsvorrichtung, die in das Durchgangsloch der Führungsschiene eingreift.

Die Schwenkarme 11 sind durch eine als Schraubgetriebe ausgebildete Spanneinrichtung längenverstellbar ausgebildet. Das Schraubgetriebe ist bei dem in Figur 2 dargestellten Ausführungsbeispiel als Spannschloss 112 ausgebildet. Es weist als Anschlüsse ein Innenlinksgewinde und ein Innenrechtsgewinde für zwei Gewindestangen 111 auf, die ein entsprechendes Links- bzw. Rechtsgewinde aufweisen. Das Spannschloss 112 ist als ein jochförmiges Element mit zwei jeweils als Innengewinde ausgebildeten Anschlüssen ausgebildet.

Die Länge des Schwenkarms 11 wird durch Drehen des Spannschlosses 112 so eingestellt, dass das Durchgangsloch der Riegelbolzenaufnahme 113 mit dem Durchgangsloch der betreffenden Führungsschiene 21l bzw. 21r fluchtet, so dass der Riegelbolzen 113r einsetzbar bzw. entnehmbar ist.

Werden nun Wartungsarbeiten an der Bremse oder am Antriebsmotor der Aufzugskabine 2 durchgeführt und wird dabei z.B. die Bremse gelockert, wird die Aufzugskabine 2 eine nach oben oder nach unten gerichtete Kraft auf den Riegelbolzen 113r ausüben, die den Riegelbolzen 113r in der Riegelbolzenaufnahme 113 verklemmt. In der Regel ist diese Kraft nach oben gerichtet, weil ein an der Hubseileinrichtung angeordnetes Gegengewicht eine höhere Masse aufweist als die leere Aufzugskabine 2 und der auf der Aufzugskabine stehende Monteur zusammen. Der Riegelbolzen 113r ist wegen der hohen auftretenden Kräfte von Hand nicht mehr lösbar. Sobald jedoch die Bremse der Aufzugskabine 2 wieder in Betrieb ist, kann der Riegelbolzen 113r durch Längenänderung des Schwenkarms 11 entlastet werden, wobei die Längenänderung durch Drehen der Doppelmutter 112 herbeiführbar ist. -

Der Schwenkarm 11 weist weiter ein streifenförmiges Betätigungselement 114 auf, das in der Ruhestellung des Schwenkarms mit einem auf dem Querträger 22 angeordneten Sicherheitsschalter 12 zusammenwirkt. Der Sicherheitsschalter 12 kann beispielsweise ein elektrischer Schalter sein, der in dem Stromkreis des Aufzugmotors (in Fig. 1 und 2 nicht dargestellt) angeordnet ist und der den Stromkreis unterbricht, wenn der zugeordnete Schwenkarm 11 aus der Ruhelage geschwenkt ist. Es kann aber auch vorgesehen sein, dass der Sicherheitsschalter 12 mit einer Aufzugsteuerung zusammenwirkt und einen Schaltimpuls auslöst, wenn der zugeordnete Schwenkarm 11 aus der Ruhelage geschwenkt ist. Es kann auch vorgesehen sein, dass es sich bei dem Sicherheitsschalter um einen Sensor handelt, beispielsweise einen magnetischen oder einen optischen Sensor. Vorteilhafterweise kann vorgesehen sein, dass die beiden Sicherheitsschalter 12 in Reihe geschaltet sind, so dass der Stromkreis des Aufzugmotors bereits unterbrochen ist, wenn einer der Sicherheitsschalter 12 betätigt ist.

### Bezugszeichenliste

- 1: Verriegelungseinrichtung
- 2: Aufzugskabine
- 11: Schwenkarm
- 12: Sicherheitsschalter
- 12ö: Lastöse
- 21l: linke Führungsschiene
- 21r: rechte Führungsschiene
- 22: Querträger
- 111: Gewindestange
- 112: Spannschloss
- 113: Riegelbolzenaufnahme
- 113r: Riegelbolzen
- 114: Betätigungselement
- 221: Schwenklager
- 213: Klemmeinrichtung
- 213k: Klemmbacke
- 213q: Querlenker
- 213s: Schenkelfeder
- 213z: Zughebel

## Patentansprüche

1. Aufzugsanlage mit einer Aufzugskabine (2), einer ortsfest angeordneten Führungsschieneneinrichtung mit mindestens einer Führungsschiene (21l, 21r) und einem Antriebsmotor, um die Aufzugskabine (2) entlang der mindestens einen Führungsschiene (21l, 21r) auf und ab zu bewegen, wobei die Aufzugskabine (2) ein Kabinendach und einen oberen Querträger (22) aufweist, auf dem eine Verriegelungseinrichtung angeordnet ist, die in einer Verriegelungsstellung mit der mindestens einen Führungsbahn (21l, 21r) in Verriegelungseingriff bringbar ist,
dass die Verriegelungseinrichtung mindestens einen Schwenkarm (11) aufweist, der mit seinem einen Ende an dem oberen Querträger (22) der Aufzugskabine (2) angelenkt ist und mit seinem freien anderen Ende eine Verriegelungsvorrichtung (113) aufweist;
dass der mindestens eine Schwenkarm (11) auf dem Querträger (22) so angeordnet und gelagert ist, dass er in eine zu dem Querträger (22) oder Kabinendach im Wesentlichen parallele und/oder aufliegende Ruhestellung und in eine nach oben ausgelenkte Verriegelungsstellung schwenkbar ist, und
dass die an dem Ende des mindestens einen Schwenkarms (11) angeordnete Verriegelungsvorrichtung (113) in der Verriegelungsstellung des Schwenkarms (11) in Verriegelungseingriff mit der mindestens einen Führungsschiene (21l, 21r) bringbar ist,
**dadurch gekennzeichnet,**
**dass** der mindestens eine Schwenkarm (11) eine Längenverstelleinrichtung aufweist, derart dass der mindestens eine Schwenkarm (11) als längenverstellbarer Schwenkarm (11) ausgebildet ist, der als Aushebevorrichtung zum Entriegeln wirkt.

2. Aufzugsanlage nach Anspruch 1,
**dadurch gekennzeichnet,**
**dass** ein linker Schwenkarm zur Verriegelung an einer linken Führungsschiene (21l) und ein rechter Schwenkarm zur Verriegelung an einer rechten Führungsschiene (21 r) vorgesehen ist, wobei die Aufzugskabine (2) zwischen der linken und der rechten Führungsschiene (21l, 21r) an diesen Schienen geführt angeordnet ist.

3. Aufzugsanlage nach Anspruch 1 oder 2,
**dadurch gekennzeichnet,**
**dass** die Längenverstelleinrichtung des Schwenkarm (11) selbsthemmend ausgebildet ist.

4. Aufzugsanlage nach einem der Ansprüche 1 bis 3,
**dadurch gekennzeichnet,**
**dass** die Längenverstelleinrichtung des Schwenkarms (11) ein Schraubgetriebe ist.

5. Aufzugsanlage nach Anspruch 4,
**dadurch gekennzeichnet,**
**dass** das Schraubgetriebe als Spannschloss (112) ausgebildet ist mit einem Rechts- und einem Linksgewinde sowie zwei Gewindestangen (111), die in das Spannschloss (112) eingreifen.

6. Aufzugsanlage nach Anspruch 4,
**dadurch gekennzeichnet,**
**dass** das Schraubgetriebe aus einer Doppelmutter mit einem Rechts- und einem Linksgewinde sowie zwei Gewindestangen, die in die Doppelmutter eingreifen, gebildet ist.

7. Aufzugsanlage nach Anspruch 4,
**dadurch gekennzeichnet,**
**dass** das Schraubgetriebe aus einer Doppelschraube mit einem Rechts- und einem Linksgewinde sowie zwei Muttern, die die Doppelschraube übergreifen, gebildet ist.

8. Aufzugsanlage nach Anspruch 4,
**dadurch gekennzeichnet,**
**dass** das Schraubgetriebe aus einer hülsenförmigen Mutter und einer in die hülsenförmige Mutter eingreifenden Gewindestange gebildet ist, wobei die Mutter mit dem Schwenkarm starr verbunden ist und die Gewindestange mit dem Schwenkarm drehbar verbunden ist oder umgekehrt.

9. Aufzugsanlage nach einem der vorangehenden Ansprüche,
**dadurch gekennzeichnet,**
**dass** die Längenverstelleinrichtung in den Schwenkarm (11) integriert ist.

10. Aufzugsanlage nach einem der vorangehenden Ansprüche,
**dadurch gekennzeichnet,**
**dass** der Schwenkarm (11) mittelbar oder unmittelbar mit einem auf dem Kabinendach angeordneten Schaltelement (12) zusammenwirkt, wobei das Schaltelement (12) betätigt ist, sobald der Schwenkarm (11) aus seiner Ruhestellung geschwenkt ist.

11. Aufzugsanlage nach Anspruch 10,
**dadurch gekennzeichnet,**
**dass** an dem Schwenkarm (11) ein Betätigungselement (114) angeordnet ist, das mit dem Schaltelement (12) zusammenwirkt.

12. Aufzugsanlage nach Anspruch 10 oder 11,
**dadurch gekennzeichnet,**
**dass** Schaltelement (12) als ein Schalter ausgebildet ist, der unmittelbar oder mittelbar den Stromkreis des Kabinenmotors unterbricht.

13. Aufzugsanlage nach Anspruch 10 oder 11,
**dadurch gekennzeichnet,**
**dass** das Schaltelement (12) als ein berührungsloser Sensor ausgebildet ist.

14. Aufzugsanlage nach einem der vorangehenden Ansprüche,
**dadurch gekennzeichnet,**
**dass** die an dem freien Ende des Schwenkarms (11) angeordnete Verriegelungsvorrichtung eine gelenkig gelagerte Riegelbolzenaufnahme (113) aufweist und die mindestens eine Führungsschiene (21l, 21r) ein schließblechartiges Verriegelungsblech aufweist und ein Riegelbolzen (113r) vorgesehen ist, der im Verriegelungseingriff mit der Riegelbolzenaufnahme der Verriegelungsvorrichtung und dem schließblechartigen Verriegelungsblechs der mindestens einen Führungsschiene (11) zusammenwirkt.

## Claims

1. Lift assembly with a lift car (2), a fixed guide rail device with at least one guide rail (21l, 21r) and a drive motor in order to move the lift car (2) up and down along the minimum of one guide rail (211, 21r), whereby the lift car (2) has a car roof and an upper cross member (22) on which is arranged a locking device which can be brought into a locking position with the minimum of one guide rail (211, 21r) in locking engagement,
where the locking device has at least one swivel arm (11) which is linked by its end to the upper cross member (22) of the lift car (2) and with its free other end having a locking mechanism (113);
where the minimum of one swivel arm (11) is arranged and mounted on the cross member (22) in such a way that it can be swivelled into a basically parallel and/or incumbent resting position to the cross member (22) or car roof and upwards into a linked locked position, and
that the locking mechanism (113) arranged at the end of the minimum of one swivel arm (11) can be brought to the locking position of the swivel arm (11) in locking engagement with the minimum of one guide rail (211, 21r), **characterised in that**
the minimum of one swivel arm (11) has a length adjustment device so that the minimum of one swivel arm (11) is designed as a swivel arm (11) which is adjustable in length which operates as a lift-out mechanism for unlocking purposes.

2. Lift assembly according to claim 1
**characterised in that**
a left swivel arm is provided for locking purposes on a left guide rail (211) and a right swivel arm for locking purposes on a right guide rail (21r), whereby the lift car (2) is located between the left and the right guide rails (21l, 21r) on these rails.

3. Lift assembly according to claim 1 or 2
**characterised in that**
the length adjustment device of the swivel arm (11) is designed to be self-locking.

4. Lift assembly according to claims 1 to 3
**characterised in that**
the length adjustment device of the swivel arm (11) is a spiral gear.

5. Lift assembly according to claim 4
**characterised in that**
the spiral gear is designed as a spanner nut (112) with a right and left thread as well as two threaded bars (111) which engage with the spanner nut (112).

6. Lift assembly according to claim 4
**characterised in that**
the spiral gear is formed of a double nut with a right and left thread as well as two threaded bars which engage with the double nut.

7. Lift assembly according to claim 4
**characterised in that**
the spiral gear is formed of a double screw with a right and left thread as well as two nuts which overlap the double screw.

8. Lift assembly according to claim 4
**characterised in that**
the spiral gear is formed of a sleeve-type nut and a threaded bar which engages in the sleeve-type nut, whereby the nut is fixed rigidly with the swivel arm and the threaded bar is connected in such a way that it can pivot with the swivel arm or vice versa.

9. Lift assembly according to one of the preceding claims
**characterised in that**
the length adjustment device is integrated into the swivel arm (11).

10. Lift assembly according to one of the preceding claims
**characterised in that**
the swivel arm (11) operates together indirectly or directly with a switch element (12) located on the car roof, whereby the switch element (12) is activated when the swivel arm (11) swings from its resting position.

11. Lift assembly according to claim 10
**characterised in that**
an actuating element (114) is located on the swivel arm (11) and operates together with the switch element (12).

12. Lift assembly according to claim 10 or 11
**characterised in that**
the switch element (12) is designed as a switch which directly or indirectly cuts off the electric circuit of the car engine.

13. Lift assembly according to claim 10 or 11
**characterised in that**
the switch element (12) is designed as a contactless sensor.

14. Lift assembly according to one of the preceding claims
**characterised in that**
the locking mechanism located at the free end of the swivel arm (11) has a simply supported twist lock holding fixture (113) and the minimum of one guide rail (211, 21r) has a closing plate in the form of a locking plate and a twistlock (113r), which operates together in the locking engagement with the twistlock holding fixture and the closing plate in the form of a locking plate of the guide rail (11), of which there is at least one.

## Revendications

1. Installation d'ascenseur dotée d'une cabine d'ascenseur (2), d'un dispositif de rail de guidage disposé fixement avec au moins un rail de guidage (211, 21r) et un moteur d'entraînement afin de déplacer vers le haut et le bas la cabine d'ascenseur (2) le long d'au moins un rail de guidage (211, 21r), sachant que la cabine d'ascenseur (2) présente un toit de cabine et une traverse supérieure (22), sur laquelle un dispositif de verrouillage est disposé, lequel peut être amené en engagement de verrouillage dans une position de verrouillage avec au moins une glissière de guidage (211, 21r),
en ce que le dispositif de verrouillage présente au moins un bras de pivotement (11) qui est articulé par une extrémité à la traverse supérieure (22) de la cabine d'ascenseur (2) et présente au niveau de son autre extrémité libre un dispositif de verrouillage (113) ;
en ce qu'au moins un bras de pivotement (11) est disposé et logé sur la traverse (22) de sorte qu'il puisse être pivoté dans une position de repos en appui et/ou sensiblement parallèle à la traverse (22) ou au toit de cabine et dans une position de verrouillage déviée vers le haut, et
en ce que le dispositif de verrouillage (113) disposé sur l'extrémité d'au moins un bras de pivotement (11) dans la position de verrouillage du bras de pivotement (11) peut être amené en engagement de verrouillage avec au moins un rail de guidage (211, 21r),
**caractérisée en ce qu'**au moins un bras de pivotement (11) présente un dispositif de réglage de longueur de telle manière qu'au moins un bras de pivotement (11) soit réalisé comme un bras de pivotement (11) réglable en longueur qui agit comme un dispositif de levage pour le déverrouillage.

2. Installation d'ascenseur selon la revendication 1, **caractérisée en ce qu'**un bras de pivotement gauche est prévu pour le verrouillage sur un rail de guidage gauche (211) et un bras de pivotement droit est prévu pour le verrouillage sur un rail de guidage droit (21r), sachant que la cabine d'ascenseur (2) est disposée par guidage entre le rail de guidage gauche et le rail de guidage droit (211, 21r) sur ces rails.

3. Installation d'ascenseur selon la revendication 1 ou 2, **caractérisée en ce que** le dispositif de réglage de longueur du bras de pivotement (11) est réalisé autobloquant.

4. Installation d'ascenseur selon l'une quelconque des revendications 1 à 3, **caractérisée en ce que** le dispositif de réglage de longueur du bras de pivotement (11) est un engrenage hélicoïdal.

5. Installation d'ascenseur selon la revendication 4, **caractérisée en ce que** l'engrenage hélicoïdal est réalisé comme un manchon de serrage (112) avec un filetage droit et un filetage gauche ainsi que deux tiges filetées (111) qui s'engagent dans le manchon de serrage (112).

6. Installation d'ascenseur selon la revendication 4, **caractérisée en ce que** l'engrenage hélicoïdal est constitué d'un double écrou avec un filetage droit et un filetage gauche ainsi que de deux tiges filetées qui s'engagent dans le double écrou.

7. Installation d'ascenseur selon la revendication 4, **caractérisée en ce que** l'engrenage hélicoïdal est constitué d'une double vis avec un filetage droit et un filetage gauche ainsi que de deux écrous qui recouvrent la double vis.

8. Installation d'ascenseur selon la revendication 4, **caractérisée en ce que** l'engrenage hélicoïdal est constitué d'un écrou en forme de douille et d'une tige filetée s'engageant dans l'écrou en forme de douille, sachant que l'écrou est rigidement relié au bras de pivotement et la tige filetée est reliée de manière rotative au bras de pivotement ou inversement.

9. Installation d'ascenseur selon l'une quelconque des revendications précédentes, **caractérisée en ce que** le dispositif de réglage de longueur est intégré dans le bras de pivotement (11).

10. Installation d'ascenseur selon l'une quelconque des revendications précédentes, **caractérisée en ce que** le bras de pivotement (11) coagit directement ou indirectement avec un élément de commutation (12) disposé sur le toit de cabine, sachant que l'élément de commutation (12) est actionné dès que le bras de pivotement (11) est pivoté hors de sa position de repos.

11. Installation d'ascenseur selon la revendication 10, **caractérisée en ce qu'**un élément d'actionnement (114) est disposé sur le bras de pivotement (11), lequel coagit avec l'élément de commutation (12).

12. Installation d'ascenseur selon la revendication 10 ou 11, **caractérisée en ce que** l'élément de commutation (12) est réalisé comme un commutateur qui interrompt directement ou indirectement le circuit électrique du moteur de la cabine.

13. Installation d'ascenseur selon la revendication 10 ou 11, **caractérisée en ce que** l'élément de commutation (12) est réalisé comme un capteur sans contact.

14. Installation d'ascenseur selon l'une quelconque des revendications précédentes, **caractérisée en ce que** le dispositif de verrouillage disposé sur l'extrémité libre du bras de pivotement (11) présente un logement de boulon d'assemblage logé de manière articulée (113) et **en ce qu'**au moins un rail de guidage (211, 21r) présente une tôle de verrouillage de type cloison de serrure et **en ce qu'**un boulon d'assemblage (113r) est prévu, lequel coagit en engagement de verrouillage avec le logement de boulon d'assemblage du dispositif de verrouillage et la tôle de verrouillage de type cloison de serrure d'au moins un rail de guidage (11).
